# EUROPÄISCHE PATENTSCHRIFT

(11) **EP 1 062 487 B1**
(45) Veröffentlichungstag und Bekanntmachung des Hinweises auf die Patenterteilung: **11.06.2003**
(21) Anmeldenummer: 99914401.7
(22) Anmeldetag: 03.02.1999
(51) Int. Cl.: G01L 5/06

(54) **MIKROPHONANORDNUNG FÜR DIE SPRACHERKENNUNG UNTER VARIABLEN RÄUMLICHEN BEDINGUNGEN**
MICROPHONE DEVICE FOR SPEECH RECOGNITION IN VARIABLE SPATIAL CONDITIONS
DISPOSITIF A MICROPHONE POUR LA RECONNAISSANCE VOCALE DANS DES CONDITIONS SPATIALES VARIABLES

(30) Priorität: 18.03.1998 DE 19811879
(43) Veröffentlichungstag der Anmeldung: 27.12.2000
(73) Patentinhaber: SIEMENS AKTIENGESELLSCHAFT, 80333 München (DE)
(72) Erfinder: KERN, Ralf, D-46399 Bocholt (DE); PFLAUM, Karl-Heinz, D-46397 Bocholt (DE)
(86) Internationale Anmeldenummer: DE9900289
(87) Internationale Veröffentlichungsnummer: WO99048086

(56) Entgegenhaltungen:
- US-A- 5 267 323
- LIN Q ET AL: "Robust distant-talking speech recognition" 1996 IEEE INTERNATIONAL CONFERENCE ON ACOUSTICS, SPEECH, AND SIGNAL PROCESSING CONFERENCE PROCEEDINGS (CAT. NO.96CH35903), 1996 IEEE INTERNATIONAL CONFERENCE ON ACOUSTICS, SPEECH, AND SIGNAL PROCESSING CONFERENCE PROCEEDINGS, ATLANTA, GA, USA, 7-10 M, Seiten 21-24 vol. 1, XP002108726 1996, New York, NY, USA, IEEE, USAISBN: 0-7803-3192-3

## Beschreibung

Die Erfindung betrifft eine Einrichtung zur Spracherkennung, bei der die Sprache wahlweise mittels eines sprechernahen Mikrofons in elektrische Signale gewandelt und über einen ersten Übertragungskanal einem Erkennungssystem oder mittels eines sprecherfernen Mikrofons in elektrische Signale gewandelt und über einen zweiten Übertragungskanal dem Erkennungssystem zugeführt wird, und bei der das Erkennungssystem die mittels des jeweiligen Mikrofons aufgenommenen Sprachelemente mit zuvor in einer Trainingsphase gelernten Sprachelementen vergleicht und bei Übereinstimmung ein Erkennungssignal erzeugt. Ferner betrifft die Erfindung ein Verfahren zum Erkennen von Sprache.

Bei der Erkennung von Sprache oder von Sprachelementen (Siehe Q. Lin et al: Robust distant-talking speech recognition, 1996 IEEE International Conference on acoustics, p. 21-24, Vol. 1 und US-A-5 267 323) besteht häufig die Schwierigkeit, daß die über ein Mikrofon eingegebenen Sprachelemente von variierenden raumakustischen Größen überlagert sind. Das Übertragungsverhalten des Raumes kann somit die Erkennungsrate des Erkennungssystems erheblich beeinflussen. Die bisher realisierten Einrichtungen und Verfahren zur Spracherkennung berücksichtigen die Änderung der Übertragungsfunktion des Raumes nicht. Im allgemeinen wird bei den bisherigen Einrichtungen und Verfahren davon ausgegangen, daß die Übertragungsfunktion bei der Übertragung von Sprache einer Person bis zur digitalen Aufzeichnung sowohl bei der Trainingsphase als auch bei der späteren Nutzung zur Spracherkennung, insbesondere bei sprecherabhängiger Spracherkennung, gleich bleibt. Bei der Erkennung von Sprache, beispielsweise über ein Telefon, ist eine solche Annahme jedoch praxisfremd, denn heutige Telefonsysteme haben die Möglichkeit der Umschaltung zwischen einem sprechernahen Telefon, bei dem das Mikrofon des Telefonhörers nahe dem Mund des Sprechers gehalten wird, und einem sprecherfernen Mikrofon, bei dem in einem Freisprechzustand das Mikrofon Stimmen in einem vergrößerten Abstand aufnimmt. Der typische Abstand für ein sprechernahes Mikrofon liegt im Bereich von 0 bis 30 cm, d.h. es wird überwiegend der Direktschall in elektrische Signale gewandelt. Beim sprecherfernen Mikrofon ist der Abstand größer und es vermischen Schallelemente infolge von Echoeffekten, Wandreflexionen und Direktschall. Wenn nun während der Trainingsphase das sprechernahe Mikrofon verwendet und im späteren Gebrauch das sprecherferne Mikrofon eingesetzt wird, so sinkt die Erkennungsrate bereits aufgrund der unterschiedlichen Raumübertragungsfunktionen infolge der unterschiedlichen Übertragungsstrecken.

Es ist Aufgabe der Erfindung, eine Einrichtung und ein Verfahren zur Spracherkennung anzugeben, das unabhängig vom Abstand des Sprechers zu einem Mikrofon mit hoher Zuverlässigkeit arbeitet.

Diese Aufgabe wird für eine Einrichtung durch die Merkmale des Anspruchs 1 und für ein Verfahren durch die Merkmale des Anspruchs 9 gelöst. Vorteilhafte Weiterbildungen sind in den abhängigen Ansprüchen angegeben.

Gemäß der Erfindung wird in den ersten Übertragungskanal eine Korrektureinheit geschaltet, die das elektrische Signal so abändert, daß es Raumübertragungseigenschaften enthält. Es wird also die Sprache, welche über ein sprechernahes Mikrofon eingegeben wird, im elektrischen Signal so abgeändert, daß es die Eigenschaften hat, wie die Sprache, welche über das sprecherferne Mikrofon eingegeben worden ist. Durch die Korrektureinheit werden also die raumakustischen Einflüsse für eine relativ große Sprachubertragungsstrecke nachgebildet. Beispielsweise werden durch die Korrektureinheit Schallreflexionen an nahen Objekten und oder das Nachhallen in Räumen nachgebildet.

Ein Ausführungsbeispiel der Erfindung wird im folgenden anhand der Zeichnung erläutert. Darin zeigt:
- Figur 1: eine Einrichtung zur Spracherkennung, wobei die Sprache über ein Telefon eingegeben wird, und
- Figur 2: eine Einrichtung nach Figur 1 mit adaptiven Filtern.

Figur 1 zeigt eine Einrichtung zur Spracherkennung, bei der die Sprache durch eine Person 10 mittels eines Telefons eingegeben wird. Im oberen, ersten Übertragungskanal 12 wird die Sprache durch ein sprechernahes Mikrofon 14, beispielsweise mit dem Handsprechapparat, eingegeben. Die Sprache wird durch das Mikrofon 14 in ein elektrisches Signal gewandelt und durch einen Verstärker 16 vorverstärkt. Eine Korrektureinheit 15 ändert das elektrische Signal derart ab, daß es Übertragungeigenschaften eines Raumes mit einer Übertragungsstrecke größer als der Nahbereich hat. Beispielsweise bildet diese Korrektureinheit 15 das Nachhallen in Räumen und/oder die Schalireflexionen an nahen Objekten innerhalb der Sprachübertragungsstrecke nach. Derartige Schallreflexionen können beispielsweise von einer Tischplatte, von einem Bildschirm oder von anderen Gegenständen herrühren. Das Nachhallen in Räumen rührt dagegen von Reflexionen an relativ weit entfernten Objekten, wie beispielsweise von den Wänden des Raumes. Das durch die Korrektureinheit 15 geänderte elektrische Signal durchläuft ein Kompensationsfilter 18, das zur Kompensation variierender Mikrofon- und Verstärker-Frequenzgähge dient. Das elektrische Signal wird dann einem Datenverarbeitungssystem 17 zugeführt, welches die weitere digitale Verarbeitung zur Spracherkennung vornimmt.

Im unteren Bildteil der Figur 1 ist die Eingabe von Spracheiementen über eine Freisprechanlage dargestellt. Die Sprache der Person 10 wird durch eine spezielle Raumübertragungsfunktion RÜF verändert, d.h. die vom Sprecher 10 am Mikrofon 20 ankommenden Sprachelemente sind beispielsweise durch Schallreflexionen an nahen Objekten und durch das Nachhallen in Räumen und gegebenenfalls durch Fremdgeräusche überlagert. Das elektrische Signal des sprecherfernen Mikrofons 20 wird durch einen Vorverstärker 22 vorverstärkt und gelangt zu einem Kompensationsfilter 24 zur Kompensation variierender Mikrofon- und Verstärkerfrequenzgänge. Das so gefilterte elektrische Signal wird der Datenverarbeitungsanlage 17 zur Spracherkennung zugeführt.

Beim Betrieb der in Figur 1 gezeigten Einrichtung werden während einer Trainingsphase Sprachproben in der Datenverarbeitungsanlage 17 abgespeichert. Beispielsweise kann mithilfe solcher Sprachproben ein persönliches Telefonbuch aufgebaut werden. Hierzu wird während der Trainingsphase der Name eines Teilnehmers mindestens zweimal gesprochen und mit der zum Namen gehörenden Telefonnummer in einem persönlichen Telefonbuch abgelegt. Nach Ablauf der Trainingsphase wird in der Nutzungsphase der Name erneut eingegeben, wobei die Datenverarbeitungsanlage 17 mithilfe von Erkennungsmethoden, beispielsweise der Spektralanalyse oder der LPC-Ceptralanalyse, versucht, diesen Namen aufgrund der zuvor abgespeicherten Namen wiederzuerkennen und bei positivem Resultat die unter diesem Namen gespeicherte Telefonnummer auszugeben und die Telefonverbindung aufzubauen. Nachdem im Übertragungskanal 12 die Korrektureinheit 14 ein elektrisches Sprachsignal erzeugt, welches dieselben Raumeigenschaften hat wie das Sprachsignal des zweiten Übertragungskanals 19, spielt es für die Spracherkennung keine Rolle, ob während der Trainingsphase oder während der Wiedererkennungsphase dasselbe Mikrofon 14 bzw. 20 verwendet wird. Durch die Korrektureinheit 15 ist es also möglich, das Telefon sowohl mit dem Handapparat als auch im Zustand Freisprechen zu benutzen.

Figur 2 zeigt eine Variante der Einrichtung nach Figur 1. Im Unterschied zur Einrichtung nach Figur 1 ist die Korrektureinheit 15 als adaptives Filter ausgebildet, d.h. die Filterparameter werden abhängig von den aufgenommenen Audiosignalen variiert. Auf diese Weise kann die Erkennungsrate erhöht werden. Auch die Kompensationsfilter 18 bzw. 24 in den beiden Übertragungskanälen 12 bzw. 19 sind als adaptive Filter ausgebildet; ihre Filterparameter werden abhängig von den aufgenommenen Audiosignalen eingestellt.

## Patentansprüche

1. Einrichtung zur Spracherkennung,
bei der die Sprache wahlweise mittels eines sprechernahen Mikrofons (14) in elektrische Signale gewandelt und über einen ersten Übertragungskanal (12) einem Erkennungssystem (17)
oder mittels eines sprecherfernen Mikrofons (20) in elektrische Signale gewandelt und über einen zweiten Übertragungskanal (19) dem Erkennungssystem (17) zugeführt wird,
und bei der das Erkennungssystem (17) die mittels des jeweiligen Mikrofons (14, 20) aufgenommenen Sprachelemente mit zuvor in einer Trainingsphase gelernten Sprachelementen vergleicht und bei Übereinstimmung ein Erkennungssignal erzeugt,
**dadurch gekennzeichnet, daß** in den ersten Übertragungskanal (12) eine Korrektureinheit (15) geschaltet ist,
welche das elektrische Signal so abändert, daß es Raumübertragungseigenschaften hat, wie sie bei der Aufnahme mit einem sprecherfernen Mikrofon auftreten.

2. Einrichtung nach Anspruch 1, **dadurch gekennzeichnet, daß** die Korrektureinheit (15) Schallreflexionen an nahen Objekten nachbildet.

3. Einrichtung nach Anspruch 1 oder 2, **dadurch gekennzeichnet, daß** die Korrektureinheit (15) das Nachhallen in Räumen nachbildet.

4. Einrichtung nach einem der vorhergehenden Ansprüche, **dadurch gekennzeichnet, daß** die Korrektureinheit (15) als stationäres oder als adaptives Filter ausgebildet ist.

5. Einrichtung nach Anspruch 4, **dadurch gekennzeichnet, daß** am adaptiven Filter (15) die Filterparameter abhängig von den aufgenommenen Audiosignalen eingestellt werden.

6. Einrichtung nach einem der vorhergehenden Ansprüche, **dadurch gekennzeichnet, daß** der erste Übertragungskanal (12) und der zweite Übertragungskanal (19) jeweils einen Vorverstärker (16, 22) für das Mikrofon (14, 20) enthalten.

7. Einrichtung nach einem der vorhergehenden Ansprüche, **dadurch gekennzeichnet, daß** jeder Übertragungskanal (12, 19) ein Kompensationsfilter (18, 24)) zur Kompensation variierender Mikrofon- und Verstärkerfrequenzgänge enthält.

8. Einrichtung nach einem der vorhergehenden Ansprüche, **dadurch gekennzeichnet, daß** das Erkennungssystem (17) als Spracherkennungsverfahren die Spektralanalyse oder die LPC-Ceptralanalyse anwendet.

9. Verfahren zum Erkennen von Sprache,
bei dem die Sprache wahlweise mittels eines sprechernahen Mikrofons (14) in elektrische Signale gewandelt und über einen ersten Übertragungskanal (12) einem Erkennungssystem (17)
oder mittels eines sprecherfernen Mikrofons (20) in elektrische Signale gewandelt und über einen zweiten Übertragungskanal (19) dem Erkennungssystem (17) zugeführt wird,
und bei dem im Erkennungssystem (17) die mittels des jeweiligen Mikrofons (14, 20) aufgenommenen Sprachelemente mit zuvor in einer Trainingsphase gelernten Sprachelementen verglichen und bei Übereinstimmung ein Erkennungssignal erzeugt wird,
**dadurch gekennzeichnet, daß** in den ersten Übertragungskanal (12) eine Korrektureinheit (15) geschaltet wird, wobei
das elektrische Signal so abgeändert wird, daß es Raumübertragungseigenschaften hat, wie sie bei Aufnahme mit dem sprecherfernen Mikrofon auftreten.

10. Verfahren nach Anspruch 9, **dadurch gekennzeichnet, daß** durch die Korrektureinheit (15) Schallreflexionen an nahen Objekten nachgebildet werden.

11. Verfahren nach Anspruch 9 oder 10, **dadurch gekennzeichnet, daß** durch die Korrektureinheit (15) das Nachhallen in Räumen nachgebildet wird.

## Claims

1. Speech recognition device,
in which the speech is either converted into electrical signals by means of a microphone (14) near to the speaker and is fed to a recognition system (17) via a first transmission channel (12)
or is converted into electrical signals by means of a microphone (20) remote from the speaker and is fed to the recognition system (17) via a second transmission channel (19),
and in which the recognition system (17) compares the speech elements recorded by means of the respective microphone (14, 20) with speech elements which have been previously learnt in a training phase, and generates a recognition signal when they correspond, **characterized in that** a correction unit (15) is connected into the first transmission channel (12), said correction unit (15) changing the electrical signal in such a way that it has spatial transmission properties such as occur when recording is carried out with a microphone remote from the speaker.

2. Device according to Claim 1, **characterized in that** the correction unit (15) simulates sound reflections at near objects.

3. Device according to Claim 1 or 2, **characterized in that** the correction unit (15) simulates reverberation in spaces.

4. Device according to one of the preceding claims, **characterized in that** the correction unit (15) is embodied as a steady-state filter or as an adaptive filter.

5. Device according to Claim 4, **characterized in that** the filter parameters are set at the adaptive filter (15) as a function of the recorded audio signals.

6. Device according to one of the preceding claims, **characterized in that** the first transmission channel (12) and the second transmission channel (19) each contain a pre-amplifier (16, 22) for the microphone (14, 20).

7. Device according to one of the preceding claims, **characterized in that** each transmission channel (12, 19) contains a compensation filter (18, 24) for compensating varying microphone and amplifier frequency responses.

8. Device according to one of the preceding claims, **characterized in that** the recognition system (17) applies spectral analysis or LPC-ceptral analysis as the speech recognition method.

9. Method for recognizing speech,
in which the speech is either converted into electrical signals by means of a microphone (14) near to the speaker and is fed to a recognition system (17) via a first transmission channel (12)
or is converted into electrical signals by means of a microphone (20) remote from the speaker and is fed to the recognition system (17) via a second transmission channel (19),
and in which the speech elements recorded by means of the respective microphone (14, 20) are compared in the recognition system (17) with speech elements which have been previously learnt in a training phase, and a recognition signal is generated when they correspond, **characterized in that** a correction unit (15) is connected into the first transmission channel (12), with the electrical signal being changed in such a way that it has spatial transmission properties such as occur when recording is carried out with a microphone remote from the speaker.

10. Method according to Claim 9, **characterized in that** sound reflections at near objects are simulated by means of the correction unit (15).

11. Method according to Claim 9 or 10, **characterized in that** reverberation in spaces is simulated by means of the correction unit (15).

## Revendications

1. Dispositif de reconnaissance vocale, dans lequel
la voix est, au choix, convertie en signaux électriques au moyen d'un microphone (14) proche du parleur et amenée à un système de reconnaissance (17) par l'intermédiaire d'un premier canal de transmission (12)
ou convertie en signaux électriques au moyen d'un microphone (20) éloigné du parleur et amenée à un système de reconnaissance (17) par l'intermédiaire d'un deuxième canal de transmission (19),
et dans lequel le système de reconnaissance (17) compare les éléments vocaux captés par le microphone (14, 20) respectif avec des éléments vocaux appris préalablement au cours d'une phase d'entraînement et génère un signal de reconnaissance en cas d'identité,
**caractérisé en ce qu'**une unité de correction (15) est montée dans le premier canal de transmission (12),
laquelle modifie le signal électrique de manière qu'il a des caractéristiques de transmission spatiale telles qu'elles se présentent lors du captage à l'aide d'un microphone éloigné du parleur.

2. Dispositif selon la revendication 1, **caractérisé en ce que** l'unité de correction (15) reproduit des réflexions sonores au niveau d'objets proches.

3. Dispositif selon la revendication 1 ou 2, **caractérisé en ce que** l'unité de correction (15) reproduit la réverbération dans des espaces.

4. Dispositif selon l'une des revendications précédentes, **caractérisé en ce que** l'unité de correction (15) est réalisée comme filtre stationnaire ou comme filtre adaptatif.

5. Dispositif selon la revendication 4, **caractérisé en ce qu'**au niveau du filtre adaptatif (15) les paramètres du filtre sont réglés en dépendance des signaux audio captés.

6. Dispositif selon l'une des revendications précédentes, **caractérisé en ce que** le premier canal de transmission (12) et le deuxième canal de transmission (19) contiennent chacun un préamplificateur (16, 22) pour le microphone (14, 20).

7. Dispositif selon l'une des revendications précédentes, **caractérisé en ce que** chaque canal de transmission (12, 19) comprend un filtre de compensation (18, 24) pour la compensation de réponses en fréquence variables du microphone et de l'amplificateur.

8. Dispositif selon l'une des revendications précédentes, **caractérisé en ce que** le système de reconnaissance (17) applique comme procédé de reconnaissance vocale l'analyse spectrale ou l'analyse cepstrale LPC.

9. Procédé pour la reconnaissance vocale, dans lequel
la voix est, au choix, convertie en signaux électriques au moyen d'un microphone (14) proche du parleur et amenée à un système de reconnaissance (17) par l'intermédiaire d'un premier canal de transmission (12)
ou convertie en signaux électriques au moyen d'un microphone (20) éloigné du parleur et amenée à un système de reconnaissance (17) par l'intermédiaire d'un deuxième canal de transmission (19),
et dans lequel les éléments vocaux captés par le microphone (14, 20) respectif sont comparés, dans le système de reconnaissance (17), avec des éléments vocaux appris préalablement au cours d'une phase d'entraînement et dans lequel est généré un signal de reconnaissance en cas d'identité,
**caractérisé en ce qu'**une unité de correction (15) est montée dans le premier canal de transmission (12), le signal électrique étant modifié de manière qu'il a des caractéristiques de transmission spatiale telles qu'elles se présentent lors du captage à l'aide d'un microphone éloigné du parleur.

10. Procédé selon la revendication 9, **caractérisé en ce que** l'unité de correction (15) permet de reproduire des réflexions sonores au niveau d'objets proches.

11. Procédé selon la revendication 9 ou 10, **caractérisé en ce que** l'unité de correction (15) permet de reproduire la réverbération dans des espaces.
